# EUROPÄISCHE PATENTSCHRIFT

(11) **EP 0 718 431 B1**
(45) Veröffentlichungstag und Bekanntmachung des Hinweises auf die Patenterteilung: **02.12.1998**
(21) Anmeldenummer: 95710020.9
(22) Anmeldetag: 18.12.1995
(51) Int. Cl.: D06F 39/14

(54) **Mantelbeschickbare Trommelwaschmaschine**
Drum washing machine of the top-loading type
Machine à laver à tambour à chargement par le haut

(30) Priorität: 24.12.1994 DE 4446733
(43) Veröffentlichungstag der Anmeldung: 26.06.1996
(73) Patentinhaber: Miele & Cie. GmbH & Co., D-33332 Gütersloh (DE)
(72) Erfinder: Augustin, Siegfried, D-33647 Bielefeld (DE); Blomberg, Barbara, D-33602 Bielefeld (DE); Blum, Rainer, D-32657 Lemgo (DE); Brinkmann, Martin, D-33397 Rietberg (DE); Hellmer, Eckhard, D-33428 Harsewinkel (DE); Cordes, Heike, D-33649 Bielefeld (DE); Fiekens, Hartmut, D-33415 Verl (DE); Hunke, Werner, D-33415 Verl (DE); Jacobs, Frido, D-33428 Harsewinkel (DE); Kammertöns, Silvia, D-33415 Verl (DE); Kellmann, Georg, D-33330 Gütersloh (DE); Kiessling, Manfred, D-33442 Herzebrock-Clarholz (DE); Kleinegreber, Josef, D-33335 Gütersloh (DE); Knoke, Matthias, D-33378 Rheda-Wiedenbrück (DE); Krings, Claudia, D-33129 Delbrück (DE); Niebusch, Klaus, D-33332 Gütersloh (DE); Pfingstl, Rudolf, D-33335 Gütersloh (DE); Pollmüller, Wilfried, D-33335 Gütersloh (DE); Remmert, Günther, D-33397 Rietberg (DE); Rocklage, Klaus, D-33335 Gütersloh (DE); Schellknecht, Volker, D-33334 Gütersloh (DE); Rodefeld, Gerhard, D-49214 Bad Rothenfelde (DE); Schrader, Kurt, D-33332 Gütersloh (DE); Schulte, Reinhold, D-33102 Paderborn (DE); Weidmann, Reinhard, D-33335 Gütersloh (DE)

(56) Entgegenhaltungen:
- EP-A- 0 478 523
- EP-A- 0 604 260
- FR-A- 2 570 396
- US-A- 4 792 127
- US-A- 4 999 873
- US-A- 5 437 168
- PATENT ABSTRACTS OF JAPAN vol. 14 no. 535 (C-0781) ,26.November 1990 & JP-A-02 224787 (TOSHIBA CORP) 6.September 1990,
- PATENT ABSTRACTS OF JAPAN vol. 16 no. 213 (C-0942) ,20.Mai 1992 & JP-A-04 038997 (MATSUSHITA ELECTRIC IND CO LTD) 10.Februar 1992,

## Beschreibung

Die Erfindung betrifft eine mantelbeschickbare Wäschebehandlungsmaschine, z. B. eine Waschmaschine, einen Trockner oder einen Waschtrockner, mit einem Gehäuse, welches an seiner Oberseite durch einen in seinem hinteren Bereich drehbar gelagerten Gehäusedeckel verschließbar ist, und mit einer zylindrischen Trommel, welche um eine horizontale, zur Frontseite parallele Achse drehbar gelagert ist, wobei im Mantel der Trommel eine im wesentlichen rechteckige Trommelöffnung angeordnet ist und wobei der Gehäusedeckel mindestens aus einem horizontalen Teilstück und einem zur Frontseite schräg abfallenden Teilstück besteht.

Wäschebehandlungsmaschinen dieser Art sind beispielsweise aus der DE 37 38 613 Al bekannt. Sie werden als "Toplader" bezeichnet. Bei solchen Wäschebehandlungsmaschinen besteht im Gegensatz zu Frontladern der Nachteil, daß der Benutzer zur Entnahme der Wäsche von oben in die Trommel greifen muß. Hierdurch nimmt er eine ungünstige Position ein, was bei kleinen Personen zu Schwierigkeiten bei der Wäscheentnahme aus dem unteren Bereich der Trommel führen kann. Außerdem wird dem Benutzer nur eine beschränkte Einsicht in die Trommel gewährt.

Die EP-A-0 604 260 zeigt einen Toplader-Deckel mit einem schrägen Teilstück, dieses ist jedoch nur wenige Zentimeter breit und dient nur dekorativen Zwecken. Darüber hinaus besitzt es kein Bedienfeld.

Aus der FR-A-2 570 396 ist eine Anordnung des Bedienfeldes am Deckel bekannt. Hier befindet sich das Bedienfeld jedoch im vertikalen Teilstück und ist deshalb für den Benutzer schlecht einsehbar. Außerdem wird der Deckel um ein an der Frontseite angeordnetes Scharnier geschwenkt, so daß in geöffneter Stellung erstens die Bedienelemente an der Frontseite zur Anlage kommen und diese verkratzen bzw. selbst beschädigt werden können, zweitens behindert das nach vorn ragende Teilstück des Deckels den Benutzer beim Einfüllen der Wäsche.

Der Erfindung stellt sich somit das Problem, eine Wäschebehandlungsmaschine mit einer verbesserten Bedienungsmöglichkeit zu offenbaren.

Erfindungsgemäß wird dieses Problem durch ein mit den im Patentanspruch 1 angegebenen Merkmalen gelöst. Vorteilhafte Ausgestaltungen und Weiterbildungen der Erfindung ergeben sich aus den nachfolgenden Unteransprüchen.

Ein Ausführungsbeispiel der Erfindung ist in den Zeichnungen rein schematisch dargestellt und wird nachfolgend näher beschrieben. Es zeigen:
- Figur 1: eine perspektivische Ansicht eines erfindungsgemäß aufgebauten Topladers;
- Figur 2: Die Seitenansicht des Topladers gemäß Figur 1 bei entfernten linken Gehäuseteilen;
- Figur 3: einen Querschnitt durch den Toplader in Explosionsdarstellung bei geöffnetem Gehäusedeckel (6) und unter Weglassung der Antriebs- und Entleerungsvorrichtung;
- Figur 4: die Draufsicht auf den Toplader gemäß Figur 1 bei entferntem Gehäusedeckel;
- Figur 5: einen Querschnitt durch den Gehäusedeckel eines Topladers gemäß Figur 1;
- Figur 6, 7: eine Gegenüberstellung der einsehbaren Trommelmantelfläche (22) und der Wäscheentnahme bei einem herkömmlichen Toplader und bei einem erfindungsgemäß aufgebauten Toplader anhand von Schemaskizzen.

Das Gehäuse des in Figur 1 dargestellten Topladers ist in der aufgelösten Bauweise aufgebaut. Es besitzt ein Bodenteil (1), eine Rückwand (2), eine Vorderwand (3) und Seitenwände (4). Nach oben wird das Gehäuse durch eine Abdeckleiste (5) und einen Gehäusedeckel (6) verschlossen.

Das Bodenteil (1) ist als Stanz-Biegeteil in Form einer geschlossenen Wanne ausgebildet (s. Figur 2). Es besitzt sowohl im vorderen als auch im hinteren Bereich durch Abkantungen erzeugte Sockelrücksprünge (7;8). Zur Abdeckung des vorderen Sockelrücksprungs (7) wird eine schräge Sockelblende (9) verwendet, die in den Winkel der Abkantung eingesetzt wird. Sie wird an das Gehäuse angeschraubt und verdeckt die unteren Befestigungspunkte (10) der Seitenwände (4) (s. Figur 3). Bodenteil (1) und Rückwand (2) sind durch Durchsetzfügen unlösbar miteinander verbunden, die Vorderwand (3) ist lösbar durch Schrauben (12) am Bodenteil (1) befestigt. Zur Stabilisierung des Gehäuses sind zwischen der Vorderwand (3) und der Rückwand (2) Verbindungsleisten (13) angeordnet, wobei wiederum Rückwand (2) und Verbindungsleisten (13) unlösbar durch Durchsetzfügepunkte verbunden sind.

Die Vorderwand (3) wird stimseitig mit der Abkantung (7) des Bodenteils (1) oberhalb des Sockelrücksprungs und seitlich mit angeformten Knotenblechen (14) durch Schrauben verbunden. Im oberen Bereich ist die Vorderwand (3) mit den Verbindungsleisten (13) verschraubt. Auf diese Weise bilden das Bodenteil (1), die Vorder (3)-und Rückwand (2) und die Verbindungsleisten (13) ein tragendes Grundgerüst.

Darin ist das schwingende Aggregat und weitere Bauteile des Topladers angeordnet. Als schwingendes Aggregat ist die Einheit Laugenbehälter (15) - Trommel (16) und angekoppelte Bauteile zur Wasserführung, zum Antrieb der Trommel (16) und zur schwingenden Lagerung des Laugenbehälters (15) bezeichnet. Der Laugenbehälter (15) ist an Fedem (nicht dargestellt) an der Vorder- und Rückwand (2) aufgehängt und über Reibungsdämpfer (17) gegen das Bodenteil (1) abgestützt. Dabei wird die Achse (18) des Laugenbehälters (15) gegenüber der Achse herkömmlicher Haushaltstoplader unter Beibehaltung des üblichen Laugenbehälterdurchmessers um 28 mm angehoben.

Im Laugenbehälter (15) ist eine Trommel (16) zur Aufnahme von Wäsche drehbar gelagert. Sie wird durch einen Motor (19) über einen Trommelriemen (nicht dargestellt) und eine Riemenscheibe (20) angetrieben. In 9-Uhr Position befindet sich am Laugenbehälter (15) eine Positioniervorrichtung (21), die die Trommel (16) bei Programmende in Beschickungsstellung bringt. Die Positioniervorrichtung (21) ist beispielsweise aus der DE 34 31 807 A1 bekannt und deswegen hier nicht näher beschrieben.

Figur 3 zeigt unter anderem den Laugenbehälter (15) des erfindungsgemäßen Topladers. Dieser besitzt im oberen Bereich seiner Mantelfläche (23) eine im wesentlichen rechteckige Laugenbehälteröffnung (24). Diese ist um δ = 20° aus der Waagerechten nach vom geneigt. Die parallel zur Trommelachse (25) verlaufenden Kanten bilden mit dieser einen Öffnungswinkel β von 74°. In der Mantelfläche (22) der Trommel (16) ist eine Trommelöffnung (26) angeordnet, welche in den Abmessungen der Laugenbehälteröffnung entspricht. In Beschickungsstellung befinden sich beide Öffnungen (24,26) deckungsgleich übereinander und bilden die Entnahmeöffnung des Topladers.

Jede der drei konstruktiven Maßnahmen
- Anhebung der Laugenbehälter- bzw. Trommelachse (25)
- Neigung der Laugenbehälteröffnung (24) und
- Vergrößerung des Öffnungswinkels β der Entnahmeöffnung
bieten dem Benutzer eine Erleichterung bei der Entnahme der Wäsche aus der Trommel. Insbesondere jedoch die Kombination dieser Merkmale führt dazu, daß gegenüber herkömmlichen Topladem eine vergrößerte einsehbare Mantelfläche (22) angeboten wird (s. Figur 6) und die Haltung des Benutzers beim Entleeren der Trommel ergonomisch optimiert wird (s. Figur 7).

Der Abschluß des Gehäuses nach oben hin besteht aus einem Gehäusedeckel (6) und einer Abdeckleiste (5). Die Abdeckleiste (5) schließt bündig mit der Oberkante des Gehäusedeckels (6) ab. Sie wird im hinteren Bereich mit der Rückwand (2) verschraubt und ragt seitlich über das Gehäuse, um die Gehäuseecken zu überdecken. Bei geöffnetem Gehäusedeckel (6) ist der Bereich zwischen der oberen Umlaufkante des Gehäuses und dem Rand der Laugenbehälteröffnung durch einen Abdeckrahmen (27) verkleidet. Der Abdeckrahmen (27) wird seitlich mit den Verbindungsleisten (13) und vom mit der Vorderwand (3) verschraubt und im hinteren Bereich mit der Abdeckleiste (5) verhakt. Den sichtbaren Abschluß der Laugenbehälteröffnung (24) stellt eine Abdeckung (28) her, die folgende Funktionen übernimmt:
- Träger für eine erste Dichtung (29a) zwischen Abdeckung (28) und Laugenbehälterdeckel (30)
- Träger für eine zweite Dichtung (29b) zwischen Abdeckung (28) und Mantelfläche (23) des Laugenbehälters um die Laugenbehälteröffnung (24)
- Die Anlegekanten für die geöffneten Trommelklappen (31)
- Im hinteren Bereich Träger für die Scharnierung des Laugenbehälterdeckels (30)
- Im vorderen Bereich Träger der Verriegelung des Laugenbehälterdeckels (30).

Die Dichtungen (29a,b) können separat in Ausnehmungen der Abdeckung. eingelegt sein oder in einem Zwei-Komponenten-Spritzgießverfahren einstückig angeformt sein.

Um die die Neigung der Laugenbehälteröffnung (24) und die Vergrößerung des Öffnungswinkels (β) der Entnahmeöffung ohne Platzprobleme realisieren zu können, ist der Gehäusedeckel (6) abgewinkelt Er besteht aus einem horizontalen und einem schrägen Teilbereich (32;33) und ist im hinteren Bereich des Gehäuses drehbar gelagert. Die Länge des schrägen Teilbereichs (33) macht etwa 55% der Länge des horizontalen Teilbereichs (32) aus, die beiden Teilbereiche (32;33) schließen einen Winkel α von 142° ein. Den abschließenden Übergang zur Vorderwand (3) bildet ein vertikales Teilstück (34). Aus der vorbeschriebenen Form des Gehäusedeckels (6) resultiert eine Vergrößerung der freien Fläche des Laugenbehältermantels (23), was wiederum die Möglichkeit bietet, die Laugenbehälteröffnung (24) zu vergrößern.

Zur Aufnahme der Deckelscharniere (35) ist eine Schamierleiste vorgesehen, die mit den beiden Verbindungsleisten (13) des Gehäuses verschraubt wird. Der Gehäusedeckel (6) trägt hinten links und rechts je ein Schamier (35), welche mittels Schrauben an der Schamierleiste (36) befestigt sind. Die Deckelschamiere (35) tauchen durch den Abdeckrahmen (27) in das Innere des Gerätes. Im geschlossenen Zustand liegt der Gehäusedeckel (6) waagerecht zum Gehäuse auf, so daß die Kanten des Gehäusedeckels (6) und des Gehäuses parallel sind. Zwischen den Verbindungsleisten (13) und dem Gehäusedeckel (6) ist eine Dämpfungsvorrichtung in Form von Gasstoßdämpfem (37) angeordnet. Diese bewirken eine Verzögerung des Schließvorgangs im letzten Drittel der Schließbewegung. Dabei erfolgt die Dämpfung der Schließbewegung in Abhängigkeit von der Kraft, die auf den Gehäusedeckel (6) aufgebracht wird, so daß ein Zuschlagen des Gehäusedeckels (6) verhindert wird. Zusätzlich ist die Dämpfung der Gasstoßdämpfer (37) derart ausgelegt, daß ein Verharren des Gehäusedeckels (6) im Bereich zwischen 15° und 50° zur Horizontalen nicht möglich ist. Hierdurch wird gewährleistet, daß das schräge Teilstück nicht in einer waagerechten oder nur leicht nach hinten geneigten Stellung verbleibt. Dies ist für eine ausreichende Abführung von Spritzwasser wichtig, wobei die hierzu erforderlichen Mittel weiter unten beschrieben sind.

Figur 4 zeigt den Gehäusedeckel (6) als Einzelteil in einem Querschnitt durch dessen Seitenansicht. Er besteht aus einem Deckelinnenteil (38) und aus einem Deckelaußenteil (39), die unter Bildung eines Hohlraums miteinander verbunden werden. Das einstückige Deckelaußenteil (39) fungiert als horizontaler Deckelrahmen (40) und als schräges Schalterblendenunterteil (41). Im Deckelrahmen (40) ist die nach außen sichtbare Abdeckung, beispielsweise eine Schichtpreßstoffplatte eingelegt. Das Schalterblendenunterteil (41) dient als Träger für die Schalterblende (42) und für eine Halterung (43) zur Aufnahme von Anwahlelementen (44)und Steuerungselementen (45). Der Neigungswinkel der Schalterblende (42) beträgt zur besseren Bedienbarkeit 38° (= 180° - α) zur Waagerechten. Durch die Integration der Schalterblende (42) in den Gehäusedeckel (6) wird eine zusätzliche Vergrößerung der freien Fläche des Laugenbehältermantels (23) erreicht.

Nach unten wird der Raum zur Aufnahme der Halterung (43) durch das Deckelinnenteil (38) abgeschlossen. Zur Abführung von Spritzwasser sind dort eine Spritzwasserablaufrinne, Wasserbarrieren und Ablauflöcher (nicht dargestellt) angeordnet. Im horizontalen Teilbereich (32) werden durch den von Deckelaußen- und Innenteil (38;39) gebildeten Hohlraum (46) zwei Teilkabelbäume (nicht dargestellt) geführt, die die Verbindung von der Steuerung (45) des Gerätes zum Leistungsteil, zum Niveauschalter und zur Netzspannungsversorgung (nicht dargestellt) bilden, getrennt nach Netz- und Kleinspannung. Den Übergang zwischen Gehäusedeckel (6) und Gehäuse bildet ein Kabelkanal (49), der am rechten Deckelscharnier (35) angeordnet ist und dessen Form angepaßt ist.

Müssen im Schadensfall Elektroteile im Schalterblendenbereich getauscht werden, so ist zuerst die Schalterblende (42) zu entfernen. Die Befestigungsschrauben der Halterung (43) für Elektroteile sind dann zugänglich. Diese Halterung (43) wird in entsprechenden Serviceschlitzen des Schalterblendenunterteiles (41) eingerastet. Die Elektroteile sind dann leicht zu prüfen und ggf. zu wechseln.

Durch die Anordnung des Abdeckrahmens ist es auch bei schmalen Topladern mit einer Breite von 45 cm möglich, einen Waschmitteleinspülkasten (47) mit einer Waschmittelschublade (48) vorzusehen. Er ist auf der linken Seite des Topladers plaziert und am Gehäuse und am Abdeckrahmen (27) befestigt. Im vorderen Bereich nehmen Waschmitteleinspülkasten (47), Waschmitteleinspülschublade (48) und Abdeckrahmen (27) die Schräge der Schalterblende (42) bzw. des Gehäusedeckels (6) auf.

## Patentansprüche

1. Mantelbeschickbare Wäschebehandlungsmaschine, z. B. Waschmaschine, Trockner oder Waschtrockner, mit einem Gehäuse, welches an seiner Oberseite durch einen in seinem hinteren Bereich drehbar gelagerten Gehäusedeckel (6) verschließbar ist, und mit einer zylindrischen Trommel (16), welche um eine horizontale, zur Frontseite parallele Achse drehbar gelagert ist, wobei im Mantel (22) der Trommel (16) eine im wesentlichen rechteckige Trommelöffnung (26) angeordnet ist und wobei der Gehäusedeckel (6) mindestens aus einem horizontalen Teilstück und einem zur Frontseite schräg abfallenden Teilstück besteht,
dadurch gekennzeichnet,
daß die Länge des schrägen Teilstücks mindestens 40% der Länge des horizontalen Teilstücks beträgt und daß der vom horizontalen Teilstück und vom schrägen Teilstück eingeschlossene Winkel a zwischen 120° und 150° beträgt und daß im schrägen Teilstück eine Schalterblende (42) mit Bedienelementen zur Anwahl eines Wäschebehandlungsprogramms angeordnet ist.

2. Mantelbeschickbare Wäschebehandlungsmaschine nach Anspruch 1
dadurch gekennzeichnet,
daß die sich in Achsrichtung erstreckenden Kanten der Trommelöffnung (26) mit der Achse einen Öffnungswinkel (β) von mindestens 70° bilden.

3. Mantelbeschickbare Wäschebehandlungsmaschine nach einem der Ansprüche 1 oder 2, mit einer Vorrichtung zur Arretierung der Trommel (16) in Beschickungsstellung,
dadurch gekennzeichnet,
daß die Mittelsenkrechte des Öffnungswinkel zur Frontseite geneigt ist, wenn sich die Trommel (16) in Beschickungsstellung befindet.

4. Mantelbeschickbare Wäschebehandlungsmaschine nach einem oder mehreren der Ansprüche 1 bis 3,
dadurch gekennzeichnet,
daß der Gehäusedeckel (6) mindestens in Teilbereichen als Hohlkörper ausgebildet ist und eine Programmsteuereinrichtung aufnimmt.

5. Mantelbeschickbare Wäschebehandlungsmaschine nach einem oder mehreren der Ansprüche 1 bis 4, gekennzeichnet durch eine im Drehbereich des Gehäusedeckels (6) angeordnete Dämpfungseinrichtung (37), welche eine Dämpfung der Deckelbewegung in Abhängigkeit von der auf den Gehäusedeckel (6) wirkenden Kraft bewirkt.

6. Mantelbeschickbare Wäschebehandlungsmaschine nach Anspruch 5,
dadurch gekennzeichnet,
daß die Dämpfungseinrichtung (37) in einem Teilbereich der Deckelbewegung unwirksam ist.

7. Mantelbeschickbare Waschmaschine nach einem oder mehreren der Ansprüche 1 bis 6 mit einem die Trommel (16) umgebenden Laugenbehälter (15), welcher eine mit der Trommelöffnung (26) korrespondierende Laugenbehälteröffnung (24) besitzt,
gekennzeichnet durch einen Abdeckrahmen (27), welcher einen Übergang zwischen den Rändern der Laugenbehälteröffnung (24) und den oberen Rändern des Gehäuses bildet.

8. Mantelbeschickbare Waschmaschine nach Anspruch 7 mit einer im oberen Bereich des Gehäuses angeordneten Waschmitteleinspülvorrichtung (47;48),
dadurch gekennzeichnet,
daß im Abdeckrahmen (27) eine Öffnung zur Aufnahme eines Waschmitteleinspülkastens (47) angeordnet ist.

## Claims

1. Top-loadable laundry treating machine, e.g. washing machine, drier or washer-drier, having a housing which is closable at its upper side by a housing cover (6) rotatably mounted at its rear region, and a cylindrical drum (16), which is mounted to be rotatable about a horizontal axis parallel to the front side, a substantially rectangular drum opening (26) being disposed in the casing (22) of the drum (16), and the housing cover (6) comprising at least one horizontal part and a part sloping to the front side, characterised in that the length of the inclined part is at least 40% of the length of the horizontal part, and in that the angle α formed between the horizontal part and the inclined part is between 120° and 150°, and in that a control panel (42), provided with control members for selecting a laundry treatment program, is disposed in the inclined part.

2. Top-loadable laundry treating machine according to claim 1, characterised in that the edges of the drum opening (26) extending in the axial direction form an angle of opening (β) of at least 70° with the axis.

3. Top-loadable laundry treating machine according to one of claims 1 or 2, having an apparatus for stopping the drum (16) in the loading position, characterised in that the median perpendicular of the angle of opening is inclined relative to the front side when the drum (16) is situated in the loading position.

4. Top-loadable laundry treating machine according to one or more of claims 1 to 3, characterised in that the housing cover (6) is configured as a hollow body, at least in partial regions, and accommodates a program control means.

5. Top-loadable laundry treating machine according to one or more of claims 1 to 4, characterised by a damping means (37), which is disposed within the range of rotation of the housing cover (6) and effects a damping of the cover movement in dependence on the force acting on the housing cover (6),

6. Top-loadable laundry treating machine according to claim 5, characterised in that the damping means (37) is inoperative in a partial portion of the cover movement.

7. Top-loadable washing machine according to one or more of claims 1 to 6, having a washing liquid container (15), which surrounds the drum (16) and has a washing liquid container opening (24) corresponding with the drum opening (26), characterised by a cover frame (27), which forms a transition between the edges of the washing liquid container opening (24) and the upper edges of the housing.

8. Top-loadable washing machine according to claim 7, having a detergent dispensing means (47; 48) disposed in the upper region of the housing, characterised in that an opening for accommodating a detergent dispenser (47) is disposed in the cover frame (27).

## Revendications

1. Machine de traitement du linge à chargement par l'enveloppe, par exemple un lave-linge, un sèche-linge ou un lave-linge séchant, avec un boîtier qui peut être fermé à sa face supérieure par un couvercle de boîtier (6) monté de manière à pouvoir tourner dans sa partie arrière, et avec un tambour cylindrique (16) qui est monté à rotation autour d'un axe horizontal parallèle à la face avant, une ouverture de tambour (26) essentiellement rectangulaire étant disposée dans l'enveloppe (22) du tambour (16) et le couvercle du boîtier (6) se composant au moins d'une pièce horizontale et d'une pièce descendant obliquement par rapport à la face avant,
caractérisée en ce que
la longueur de la pièce oblique mesure au moins 40% de la longueur de la partie horizontale et en ce que l'angle α formé entre la pièce horizontale et la pièce oblique mesure entre 120° et 150° et en ce qu'un panneau de commutation (42) est disposé dans la face oblique avec des éléments de commande pour sélectionner un programme de traitement du linge.

2. Machine de traitement du linge à chargement par l'enveloppe selon la revendication 1,
caractérisée en ce que
les arêtes de l'ouverture du tambour (26) s'étendant dans la direction de l'axe forment avec l'axe un angle d'ouverture (β) d'au moins 70°.

3. Machine de traitement du linge à chargement par l'enveloppe selon l'une ou l'autre des revendications 1 et 2, avec un dispositif pour bloquer le tambour (16) dans la position de chargement,
caractérisée en ce que
la médiatrice de l'angle d'ouverture est inclinée vers la face avant, lorsque le tambour (16) se trouve dans la position de chargement.

4. Machine de traitement du linge à chargement par l'enveloppe selon l'une ou plusieurs des revendications 1 à 3,
caractérisé en ce que le couvercle du boîtier (6) est formé au moins dans des zones partielles en tant que corps creux, et reçoit un dispositif de commande de programme.

5. Machine de traitement du linge à chargement par l'enveloppe selon l'une ou plusieurs des revendications 1 à 4, caractérisée par un dispositif d'amortissement (37) disposé dans la zone de rotation du couvercle du boîtier (6), lequel effectue un amortissement du mouvement du couvercle en fonction de la force exercée sur le couvercle du boîtier (6).

6. Machine de traitement du linge à chargement par l'enveloppe selon la revendication 5,
caractérisée en ce que
le dispositif d'amortissement (37) est inactif dans une zone partielle du mouvement du couvercle.

7. Machine de traitement du linge à chargement par l'enveloppe selon l'une ou plusieurs des revendications 1 à 6, avec un récipient pour la lessive (15) entourant le tambour (16), lequel récipient possède une ouverture (24) de récipient de lessive correspondant à l'ouverture du tambour (26),
caractérisée par un cadre de recouvrement (27), qui forme une transition entre les bords de l'ouverture (24) du récipient de lessive et les bords supérieurs du boîtier.

8. Machine de traitement du linge à chargement par l'enveloppe selon la revendication 7, avec un dispositif d'injection d'agent lessiviel (47; 48) disposé dans la zone supérieur du boîtier,
caractérisée en ce
qu'une ouverture pour recevoir un bac d'injection d'agent lessiviel (47) est disposée dans le cadre de recouvrement (27).
